# EUROPÄISCHE PATENTSCHRIFT

(11) **EP 0 618 603 B1**
(45) Veröffentlichungstag und Bekanntmachung des Hinweises auf die Patenterteilung: **24.07.1996**
(21) Anmeldenummer: 94104208.7
(22) Anmeldetag: 17.03.1994
(51) Int. Cl.: H01H 13/36, H01H 13/18

(54) **Mikroschalter**
Microswitch
Microrupteur

(30) Priorität: 02.04.1993 DE 9305074 U
(43) Veröffentlichungstag der Anmeldung: 05.10.1994
(73) Patentinhaber: Schaltbau Aktiengesellschaft, D-81677 München (DE)
(72) Erfinder: Mayer, Wolfgang, D-85540 Haar (DE)
(74) Vertreter: Grünecker, Kinkeldey, Stockmair & Schwanhäusser Anwaltssozietät

(56) Entgegenhaltungen:
- DE-A- 4 112 903
- DE-B- 1 187 706
- DE-B- 1 615 946
- GB-A- 2 142 471

## Beschreibung

Die Erfindung bezieht sich auf einen Mikroschalter mit einem Gehäuse, mit einem zur Mitte des Gehäuse versetzt angeordneten, aus dem Gehäuse ragenden Schaltstößel, mit Anschlußkontakten, die mit innerhalb des Gehäuses liegenden Festkontakten elektrisch leitend in Verbindung stehen und mit einer über den Schaltstößel aus einer ersten in eine zweite Schaltstellung überführbaren Kontaktbrücke, die mindestens einen Schaltkontakt aufweist, wobei die Kontaktbrücke durch eine bistabile Federanordnung in Abhängigkeit von der Stößelstellung in der ersten oder zweiten Schaltstellung gehalten ist, wobei dem Schaltstößel ein Arm zugeordnet ist und ein Teil des Armes einen Niederhalter bildet, der in der ersten Schaltstellung der Kontaktbrücke mit geringem Abstand zur Kontaktbrücke angeordnet ist und in der zweiten Schaltstellung in den von der Kontaktbrücke zurückgelegten Weg hineinragt.

Diese Mikroschalter werden im industriellen Bereich, im Automobilbau oder in der Nachrichtentechnik eingesetzt. An diese Mikroschalter werden hohe Anforderungen hinsichtlich Betriebssicherheit und Lebensdauer gestellt. Um eine lange Lebensdauer zu erzielen, ist insbesondere eine hohe Schaltgeschwindigkeit von großer Bedeutung, damit der während des Schaltens durch Spannungsüberschlag auftretende Kontaktabbrand verringert wird. Üblicherweise ist die mit dem Schaltstößel aufgebrachte Bewegung zu langsam, um direkt das Umschalten der Kontakte vorzunehmen. Daher bedient man sich bistabiler Federanordnungen, die eine deutlich höhere Schaltgeschwindigkeit erzeugen und deren Schaltgeschwindigkeit von der Bewegungsgeschwindigkeit des Schaltstößels entkoppelt ist. Die bistabile Federanordnung bewirkt, daß sich die Kontakte mit genügend hoher Geschwindigkeit lösen, um einem Verschweißen während des Trennvorgangs und erhöhtem Verschleiß durch Schleichen entgegenzuwirken. Ebenso erfolgt das Schließen der Kontakte mit hoher Geschwindigkeit. Dennoch kann es während des Betriebes, z.B. durch zu große Stromstärken oder Oxidation der Kontaktstellen, zu einem Verschweißen zwischen zwei Schaltkontakten kommen. Dadurch wird ein Trennen oder Umschalten einer solchen Kontaktverbindung erschwert oder völlig verhindert. Dies kann zu schweren Schäden in den angeschlossenen Stromkreisen oder Geräten führen. Aus diesem Grund existieren Schalter, die eine Einrichtung zum Zwangstrennen von verschweißten Kontakten aufweisen. Diese Einrichtungen vergrößern jedoch den Bauaufwand und Platzbedarf des Schalters erheblich. Insbesondere in kleinbauenden oder Mikroschaltern wirft dies konstruktive Probleme auf.

Ein Mikroschalter der eingangs beschriebenen Art ist z.B. aus der GB-A-21 42 471 bekannt. Der Arm ist dabei schwenkbar in einer Ausnehmung am Gehäuse und einer Ausnehmung am Schaltstößel gelagert. Zwischen den beiden Lagerstellen bildet ein Abschnitt des Armes den Niederhalter, welcher im Falle der Verschweißung des Kontaktes der Kontaktbrücke mit einem der Festkontakte beim Niederdrücken des Schaltstößels auf die Kontaktbrücke wirkt derart, daß die Verschweißung gelöst wird. Die Herstellung und Montage dieser Mikroschalter ist jedoch aufwendig.

Aufgabe der Erfindung ist es daher, einen Mikroschalter der eingangs genannten Art mit einer konstruktiv einfachen Zwangsöffnung zu versehen, ohne dabei die Baugröße zu verändern.

Diese Aufgabe wird erfindungsgemäß dadurch gelöst, daß die Anschlußkontakte auf der dem Schaltstößel gegenüberliegenden Seite des Gehäuses angeordnet sind, daß der Arm am Schaltstößel in Form eines einseitig auskragenden Kragarmes angeordnet ist und der Niederhalter am freien Ende des Kragarmes vorgesehen ist.

Diese Lösung ist einfach und erlaubt es, im Falle einer Verschweißung zweier Schaltkontakte, eine Zwangsöffnung dieser Schaltkontakte herbeizuführen. Der Niederhalter steht dabei direkt mit der Schaltbrücke in Kontakt, und bewirkt durch Krafteinleitung, parallel zur Bewegungsrichtung, durch den Niederhalter ein Aufreißen der Verschweißung.

Von besonderem Vorteil ist es, wenn der Schaltstößel auf der, dem Kragarm gegenüberliegenden Seite, einen Fortsatz aufweist, der auf die Kontaktbrücke in Bewegungsrichtung des Schaltstößels wirkt. Dabei ist der Abstand zwischen dem Schaltkontakt und dem Fortsatz größer und die Schaltgeschwindigkeit höher, was zu geringerem Kontaktabbrand und einer geringeren Neigung zum Verschweißen der Kontakte führt.

Um im Falle einer Kontaktverschweißung ein Verkanten des Schaltstößels und somit ein Blockieren des Schaltstößels zu vermeiden, ist es günstig, den Schaltstößel in zwei axialen Führungen, die in axialer Richtung möglichst weit von der Schaltermitte angeordnet sind, zu lagern. Besonders raumsparend kann der Mikroschalter ausgeführt werden, wenn der Kragarm zwischen diesen Führungen angeordnet ist. Auch ist diese Anordnung günstig für die Einleitung des durch den Kragarm hervorgerufenen Drehmomentes auf den Schalter.

Insbesondere ist es günstig den Schaltstößel drehfest zu lagern, um ein Klemmen des Schaltstößels oder Kragarmes in anderen Bauteilen im Mikroschalter zu verhindern, z. B. wenn der Schaltstößel mit einem axialen Drehmoment beaufschlagt wird oder in einer gekippten Einbaulage Verwendung findet.

Besonders biegesteif und drehfest kann die Anordnung ausgeführt werden, wenn mindestens eine Führung einen ovalen Querschnitt aufweist.

Ferner hat es sich als vorteilhaft herausgestellt, wenn die, im Innern des Gehäuses angeordnete Führung des Schaltstößels einen T-Querschnitt aufweist und der darin geführte Teil des Schaltstößels ebenso einen T-Querschnitt aufweist. Dadurch kann die Anordnung sehr biegesteif, mit hoher Führungsgenauigkeit und drehfest ausgeführt werden.

Damit die Zwangstrennung über den gesamten Schaltweg wirksam ist, ist es von Vorteil, wenn der Schaltstößel so weit bewegt werden kann, bis der Niederhalter die Kontaktbrücke auf den, dem, in der Ausgangsstellung in Eingriff befindlichen Festkontakt gegenüberliegenden, Festkontakt drückt.

Besonders kompakt läßt sich der Mikroschalter ausführen, wenn der Niederhalter und der Kragarm mit dem Schaltstößel einstückig ausgeführt ist.

Auch läßt sich die Anordnung sehr kompakt gestalten, wenn die bistabile Federanordnung eine Druckfeder aufweist, die mit der Kontaktbrücke in Verbindung steht.

Ferner ist es von Vorteil, die Druckfeder und die Kontaktbrücke einstückig auszuführen, wodurch die Anordnung sich konstruktiv einfach mit einer geringen Zahl von Bauteilen und kompakt realisieren läßt. In vorteilhafter Weise kann der Mikroschalter konstruiert werden, wenn die Schaltbrücke spangenförmig ausgebildet ist und elastisch verformbar ist. Dadurch kann die Zahl der benötigten Bauteile verringert werden, da die Schaltbrücke in funktionsvereinender Weise sowohl elektrisch leitend genutzt wird, als auch dadurch, daß sie sich selbständig durch ihre Federkraft, nach einem Schaltvorgang, in ihre Ausgangsposition zurückbewegt.

Besonders kompakt kann der Mikroschalter gestaltet werden, wenn der Kragarm eine Ausnehmung aufweist, in die die Druckfeder hineinragt.

Eine besonders einfache und raumsparende Anordnung läßt sich erreichen, wenn das freie Ende der Druckfeder und der Kontaktbrücke in jeweils, in entgegengesetzter Richtung weisende Kerben, im Innern des Gehäuses, unter Vorspannung eingreifen, wobei mindestens eine der Kerben mit einem Festkontakt in elektrisch leitender Verbindung steht. Dadurch ist die Zahl der benötigten Bauteile gering und es werden keine weiteren Befestigungs- oder Verbindungselemente benötigt.

Wenn diese Kerben auf einem Festkontakt angeordnet sind, kann die Zahl der benötigten Bauteile und Arbeitsschritte zur Herstellung weiter reduziert werden.

Als besonders günstig erweist es sich dabei, den Festkontakt 5-förmig auszubilden und die freien Enden der Druckfeder und der Kontaktbrücke unter Vorspannung in den Scheitelpunkten der Krümmungen des S-förmig gebogenen freien Endes des Festkontaktes abzustützen, wodurch die Anordnung raumsparend und mit wenigen Teilen ausgeführt werden kann.

Wenn die Kontaktbrücke eine Öffnung aufweist, durch die der Schaltstößel geführt werden kann, kann der Mikroschalter äußerst raumsparend ausgebildet werden.

Im folgenden wird ein Ausführungsbeispiel anhand einer Zeichnung näher erläutert.

Es zeigen
- Fig. 1: den Mikroschalter in einer Schnittansicht in der Ausgangsstellung
- Fig. 2: Ansichten des Schaltstößels mit Kragarm und Niederhalter
- Fig. 3: den Mikroschalter in einer Schnittansicht zum Zeitpunkt des Umschaltens ohne verschlissene Kontakte
- Fig. 4: den Mikroschalter in einer Schnittansicht, wobei der Niederhalter sich im Eingriff befindet
- Fig. 5: den Mikroschalter in einer Schnittansicht, wobei der Schaltstößel sich in seiner Endlage befindet.

Die Zeichnung zeigt einen Mikroschalter in einer Schnittansicht, der ein Gehäuse 2 mit einem Gehäuseinnenraum 3 aufweist. Im Gehäuse 2 ist ein Schaltstößel 4 angeordnet, der zwei axiale Führungen 5, 6 aufweist, die in zwei Lagerstellen 7, 8 im Gehäuse 2 aufgenommen sind. Die im Gehäuseinnenraum 3 angeordnete Führung 6 weist, wie die zugeordnete Lagerstelle 7, einen T-Querschnitt auf, während die der Führung 6 gegenüberliegende Führung 5 und deren zugehörige Lagerstelle 8 einen ovalen Querschnitt aufweist. Ferner ist am freien Ende des Schaltstößels 4 über einem Kragarm 9 ein Niederhalter 10 angebracht. An der, dem Kragarm 9 gegenüberliegenden Seite des Schaltstößels 4 ist ein Fortsatz 11 angeordnet. Darüber hinaus weist der Schaltstößel 4 eine, im Kragarm angeordnete, Ausnehmung 12 auf. Der Fortsatz 11 des Schaltstößels 4 wird auf eine spangenförmig gebogene, elastisch verformbare und elektrisch leitende Kontaktbrücke 13, die eine bistabile Federanordnung, bestehend aus einer Druckfeder 14, die in die Ausnehmung 12 hineinragt, und einem Schaltkontakt 15, aufweist. Ferner befindet sich im Bereich des Schaltstößels 4 eine Öffnung 16 in der Kontaktbrücke 13, durch die der Schaltstößel 4 geführt ist. Die Druckfeder 14 und die Kontaktbrücke 13 sind einstückig ausgeführt und stützen sich zu beiden Seiten in den Ausbuchtungen 17, 18 eines S-förmig gebogenen Festkontaktes 19 ab, wobei die Kontaktbrücke 13 in ihrer Position gehalten wird und mit dem Festkontakt 19 elektrisch leitend in Verbindung steht. Im Eingriffsbereich des Schaltkontaktes 15 sind zwei Festkontakte 20, 21 angeordnet, die, wie auch der Festkontakt 19 elektrisch leitend mit außen am Gehäuse 2 angeordneten Anschlußkontakten 22, 23, 24 in Verbindung stehen. Zusätzlich befinden sich an den geraden Abschnitten der spangenförmig gebogenen Kontaktbrücke 13 Verstärkungen 25, 26.

Zum Zwecke der besseren Übersicht zeigt Fig. 2 den Schaltstößel 4 in verschiedenen Ansichten, was insbesondere im Hinblick auf die Anordnung der Querschnitte der axialen Führungen 5, 6 des Schaltstößels 4 dienlich ist.

Im folgenden wird die Wirkungs- und Funktionsweise des Mikroschalters näher erläutert.

In der Ausgangsstellung bewirkt die Druckfeder 14, daß der Schaltkontakt 15 in der ersten Schaltstellung gehalten wird, unterstützt durch die Kraft der federelastischen Kontaktbrücke 13. Dabei sind der Anschlußkontakt 22, über den Festkontakt 19, über die Kontaktbrücke 13, über den Schaltkontakt 15, über den Festkontakt 20 mit dem Anschlußkontakt 24 verbunden. Wird nun der Schaltstößel 4 durch äußere Krafteinwirkung in das Gehäuse 2 gedrückt, wirkt der Fortsatz 11 des Schaltstößels 4 parallel zu seiner Bewegungsrichtung auf die Kontaktbrücke 13, die dadurch eine elastische Verformung erfährt. Der Schaltstößel 4 ist dabei mit zwei axialen Führungen 5, 6 in ihnen zugeordneten Lagern 7, 8 geführt. Aufgrund der Formgebung der Führungen 5, 6 und der ihnen Zugeordneten Lager 7, 8 ist der Schaltstößel 4 drehfest und axial verschieblich gelagert. Wird der Schaltstößel 4 nun weiter ins Gehäuse 2 bewegt, neigt sich die Wirklinie der Druckfeder 14 bis die Wirklinie der Druckfeder 14 in der Schaltstellung durch die, aus der Berührlinie zwischen Kontaktbrücke 13 und Fortsatz 11 und der Verbindungslinie zwischen dem Übergang der Druckfeder 14 in die Kontaktbrücke 13 gebildete Fläche, zu liegen kommt. Für den Fall, daß der Kontakt zwischen dem Schaltkontakt 15 und dem Festkontakt 20 nicht verschweißt ist und frei trennbar ist, erfolgt, sobald der Schaltstößel 4 über den Schaltpunkt hinaus in das Gehäuse 2 bewegt wird, das augenblickliche, mit hoher Geschwindigkeit erfolgende, Umschalten des Kontaktes, wobei die Verbindung zwischen dem Schaltkontakt 15 und dem Festkontakt 20 gelöst wird und die Verbindung zwischen Schaltkontakt 15 und Festkontakt 21 hergestellt wird, da die Wirkrichtung der Druckfeder 14 nun gegenüber der aus der Berührlinie zwischen Kontaktbrücke 13 und Fortsatz 11 und der Verbindungslinie zwischen dem Übergang der Druckfeder 14 in die Kontaktbrücke 13 gebildeten Fläche, in Richtung des Sockels weist und das Umschalten des Schaltkontaktes 15 bewirkt. Die Bewegung des Schaltstößels 4 kann nach erfolgtem Umschalten angehalten werden. Für den Fall, der Kontakt zwischen Festkontakt 20 und Schaltkontakt 15 ist verschweißt und ein Umschalten kann nicht erfolgen, kommen kurz nachdem der Schaltstößel 4 den Schaltpunkt überschritten hat, der Niederhalter 10 mit der Kontaktbrücke 13 in Eingriff. Wird der Schaltstößel 4 nun weiter in das Gehäuse 2 reingedrückt, so übt der Niederhalter 10 eine, parallel zur Bewegungsrichtung des Schaltstößels 4 eingeleitete Kraft auf die Kontaktbrücke 13 ein und führt zu einem gewaltsamen Aufbrechen der Verschweißung. Im Anschluß daran bewirkt die Druckfeder 14 ein Umschalten des Kontaktes, da der Schaltstößel 4 den Schaltpunkt bereits überschritten hat. Um ein Trennen der Verschweißung sicherzustellen, kann der Schaltstößel soweit in das Gehäuse gedrückt werden, bis der Niederhalter 10 die Schaltbrücke 13 direkt auf den Festkontakt 21 drückt. Bei einem Loslassen des Schaltstößels 4 bewirkt die federelastische Kontaktbrücke 13, daß der Schaltstößel 4, über den Fortsatz 11, wieder aus dem Gehäuse 2 herausgedrückt wird, wobei der Niederhalter 10 vom Schaltkontakt 15 beabstandet wird. Analog zum oben beschriebenen Umschalten bewirkt auch hier die bistabile Federanordnung ein Umschalten der Kontakte, in diesem Fall jedoch unterstützt durch die Federkraft der elastischen Kontaktbrücke 13, wodurch die Verbindung zwischen dem Schaltkontakt 15 und dem Festkontakt 21 getrennt wird und die Verbindung zwischen dem Schaltkontakt 15 und dem Festkontakt 20 hergestellt wird.

## Patentansprüche

1. Mikroschalter (1) mit einem Gehäuse (2), mit einem zur Mitte des Gehäuses (2) versetzt angeordneten, aus dem Gehäuse (2) ragenden Schaltstößel (4) mit auf der dem Schaltstößel (4) gegenüberliegenden Seite des Gehäuses (2) angeordneten Anschlußkontakten (22, 23, 24), die mit innerhalb des Gehäuses (2) liegenden Festkontakten (19, 20, 21) elektrisch leitend in Verbindung stehen und mit einer über den Schaltstößel (4) aus einer ersten in eine zweite Schaltstellung überführbaren Kontaktbrücke (13), die mindestens einen Schaltkontakt (15) aufweist, wobei die Kontaktbrücke (13) durch eine bistabile Federanordnung in Abhängigkeit von der Stößelstellung in der ersten oder zweiten Schaltstellung gehalten ist, wobei dem Schaltstößel (4) ein Arm zugeordnet ist und ein Teil des Armes einen Niederhalter (10) bildet, der in der ersten Schaltstellung der Kontaktbrücke (13) mit geringem Abstand zur Kontaktbrücke angeordnet ist und in der zweiten Schaltstellung in dem von der Kontaktbrücke zurückgelegten Weg hineinragt,
**dadurch gekennzeichnet,**
daß die Anschlußkontakte (22, 23, 24) auf der dem Schaltstößel (4) gegenüberliegenden Seite des Gehäuses (2) angeordnet sind, daß der Arm am Schaltstößel (4) in Form eines einseitig auskragenden Kragarmes (9) angeordnet ist und der Niederhalter (10) am freien Ende des Kragarmes (9) vorgesehen ist.

2. Mikroschalter nach Anspruch 1, **dadurch gekennzeichnet,** daß der Schaltstößel (4) auf der dem Kragarm (9) gegenüberliegenden Seite einen Fortsatz (11) aufweist, der auf die Kontaktbrücke (13) parallel zur Bewegungsrichtung des Schaltstößels (4) wirkt.

3. Mikroschalter nach einem der Ansprüche 1 oder 2, **dadurch gekennzeichnet,** daß der Schaltstößel (4) zwei axiale Führungen (5, 6) aufweist, wobei eine der Führungen (6) im Innern des Gehäuses (2) angeordnet ist, und daß der Kragarm (9) zwischen den beiden Führungen (5,6) angeordnet ist.

4. Mikroschalter nach einem der Ansprüche 1 bis 3, **dadurch gekennzeichnet**, daß der Schaltstößel (4) verdrehfest angeordnet ist.

5. Mikroschalter nach einem der Ansprüche 1 bis 4, **dadurch gekennzeichnet**, daß eine der Führungen (5) einen ovalen Querschnitt aufweist und in einer ebenso ovalförmigen Lagerung geführt ist.

6. Mikroschalter nach einem der Ansprüche 1 bis 5, **dadurch gekennzeichnet**, daß die im Gehäuseinneren angebrachte Führung (6) des Schaltstößels (4) einen T-Querschnitt aufweist und in eine ebenso T-förmig ausgebildete Lagerung (7) greift.

7. Mikroschalter nach einem der Ansprüche 1 bis 6, **dadurch gekennzeichnet**, daß der Niederhalter (10) in der Endlage des Schaltstößels (4) den Schaltkontakt (15) gegen den in der zweiten Schaltstellung in Kontakt stehenden Festkontakt (24) drückt.

8. Mikroschalter nach einem der Ansprüche 1 bis 7, **dadurch gekennzeichnet**, daß der Schaltstößel (4) mit dem Kragarm (9) einstückig ausgeführt ist.

9. Mikroschalter nach einem der Ansprüche 1 bis 8, **dadurch gekennzeichnet**, daß die bistabile Federanordnung eine Druckfeder (14) aufweist, die mit der Kontaktbrücke (13) in Verbindung steht.

10. Mikroschalter nach einem der Ansprüche 1 bis 9, **dadurch gekennzeichnet**, daß die Druckfeder (14) mit der Kontaktbrücke (13) einstückig ausgeführt ist.

11. Mikroschalter nach einem der Ansprüche 1 bis 10, dadurch **gekennzeichnet**, daß die Kontaktbrücke (13) spangenförmig gebogen und elastisch verformbar ist.

12. Mikroschalter nach einem der Ansprüche 1 bis 11, **dadurch gekennzeichnet**, daß der Kragarm (9) eine Ausnehmung (12) aufweist, in die die Druckfeder (14) ragt.

13. Mikroschalter nach einem der Ansprüche 1 bis 12, **dadurch gekennzeichnet**, daß die freien Enden der Druckfeder (14) und der Kontaktbrücke (13) in, in jeweils entgegengesetzte Richtung weisende Kerben im Innern des Gehäuses (2) unter Vorspannung eingreifen, wobei mindestens eine dieser Kerben elektrisch leitend mit einem Festkontakt (19) in Verbindung steht.

14. Mikroschalter nach einem der Ansprüche 1 bis 13, **dadurch gekennzeichnet**, daß die Kerben auf dem Festkontakt (19) angeordnet sind.

15. Mikroschalter nach einem der Ansprüche 1 bis 14, **dadurch gekennzeichnet**, daß sich die freien Enden der Druckfeder (14) und der Kontaktbrücke (13) unter Vorspannung in den Scheitelpunkten (17, 18) des als S-Kurve kerbenartig ausgeführten freien Endes des Festkontaktes (19) abstützen.

16. Mikroschalter nach einem der Ansprüche 1 bis 15, **dadurch gekennzeichnet**, daß die Kontaktbrücke (13) mindestens eine Öffnung (16) aufweist, durch die der Schaltstößel (4) geführt ist.

## Claims

1. Microswitch (1) having a housing (2), having a switching plunger (4) which is arranged offset with respect to the centre of the housing (2) and projects from the housing (2), having connection contacts (22, 23, 24) which are arranged on that side of the housing (2) which is opposite to the switching plunger (4) and are electrically conductively connected to fixed contacts (19, 20, 21) situated inside the housing (2), and having a contact bridge (13) which can be transferred from a first to a second switch position by means of the switching plunger (4) and has at least one switching contact (15), the contact bridge (13) being held in the first or second switch position by a bistable spring arrangement depending on the position of the plunger, an arm being assigned to the switching plunger (4) and part of the arm forming a holding-down device (10) which, in the first switch position of the contact bridge (13), is arranged at a small spacing from the contact bridge and, in the second switch position, projects into the path covered by the contact bridge, characterized in that the connection contacts (22, 23, 24) are arranged on that side of the housing (2) which is opposite to the switching plunger (4), in that the arm is arranged on the switching plunger (4) in the form of a cantilever arm (9) which is cantilevered at one end, and the holding-down device (10) is provided on the free end of the cantilever arm (9).

2. Microswitch according to Claim 1, characterized in that the switching plunger (4) has an extension (11) on the side opposite to the cantilever arm (9), which extension acts on the contact bridge (13) parallel to the movement direction of the switching plunger (4).

3. Microswitch according to one of Claims 1 or 2, characterized in that the switching plunger (4) has two axial guides (5, 6), one of the guides (6) being arranged inside the housing (2), and in that the cantilever arm (9) is arranged between the two guides (5, 6).

4. Microswitch according to one of Claims 1 to 3, characterized in that the switching plunger (4) is arranged such that it is fixed against rotation.

5. Microswitch according to one of Claims 1 to 4, characterized in that one of the guides (5) has an oval cross-section and is guided in a bearing which is likewise oval.

6. Microswitch according to one of Claims 1 to 5, characterized in that that guide (6) of the switching plunger (4) which is fitted inside the housing has a T-shaped cross-section and engages into a bearing (7) which is likewise of T-shaped construction.

7. Microswitch according to one of Claims 1 to 6, characterized in that, in the end position of the switching plunger (4), the holding-down device (10) presses the switching contact (15) against the fixed contact (24) which is in contact in the second switch position.

8. Microswitch according to one of Claims 1 to 7, characterized in that the switching plunger (4) and the cantilever arm (9) are designed in one piece.

9. Microswitch according to one of Claims 1 to 8, characterized in that the bistable spring arrangement has a pressure spring (14) which is connected to the contact bridge (13).

10. Microswitch according to one of Claims 1 to 9, characterized in that the pressure spring (14) and the contact bridge (13) are designed in one piece.

11. Microswitch according to one of Claims 1 to 10, characterized in that the contact bridge (13) is bent in the shape of a clasp and can be elastically deformed.

12. Microswitch according to one of Claims 1 to 11, characterized in that the cantilever arm (9) has a recess (12) into which the pressure spring (14) projects.

13. Microswitch according to one of Claims 1 to 12, characterized in that the free ends of the pressure spring (14) and of the contact bridge (13) engage with prestress into notches, which each point in opposite directions, within the housing (2), at least one of these notches being electrically conductively connected to a fixed contact (19).

14. Microswitch according to one of Claims 1 to 13, characterized in that the notches are arranged on the fixed contact (19).

15. Microswitch according to one of Claims 1 to 14, characterized in that the free ends of the pressure spring (14) and of the contact bridge (13) are supported with prestress in the vertices (17, 18) of the free end of the fixed contact (19), which free end is designed like a notch and as an S-shaped curve.

16. Microswitch according to one of Claims 1 to 15, characterized in that the contact bridge (13) has at least one opening (16) through which the switching plunger (4) is guided.

## Revendications

1. Microcommutateur (1) comprenant un boîtier (2), un poussoir de commutation (4) au milieu du boîtier (2) monté décalé et en saillie du boîtier (2), des contacts de raccordement (22, 23, 24) prévus sur la face du boîtier (2) opposée à celle du poussoir (4), ces contacts étant reliés électriquement à des contacts fixes (19, 20, 21) à l'intérieur du boîtier (2) et un pont de contact (13) que le poussoir de commutation (4) peut faire passer d'une première position de commutation à une seconde position de commutation, ce pont ayant au moins un contact de commutation (15), le pont de contact (13) étant maintenu dans la première ou la seconde position de commutation par un dispositif à ressort bistable en fonction de la position du poussoir, le poussoir de commutation (4) ayant un bras dont une partie forme un organe d'enfoncement (10) qui dans la première position de commutation du pont de contact (13) se trouve à une faible distance du pont de contact et qui dans la seconde position de commutation pénètre dans la course parcourue par le pont de contact, caractérisé en ce que les contacts de branchement (22, 23, 24) sont prévus sur le côté du boîtier (2) opposé à celui du poussoir de commutation (4), le bras du poussoir (4) ayant un bras (9) en saillie d'un côté et l'organe d'enfoncement (10) étant prévu à l'extrémité libre du bras en saillie (9).

2. Microcommutateur selon la revendication 1, caractérisé en ce que le poussoir de commutation (4) comporte un prolongement (11) sur le côté opposé au bras en saillie (9), ce prolongement agissant sur le pont de contact (13) en parallèle à la direction de mouvement du poussoir de commutation (4).

3. Microcommutateur selon l'une des revendications 1 ou 2, caractérisé en ce que le poussoir de commutation (4) comporte deux guides axiaux (5, 6), l'un des guides (6) étant à l'intérieur du boîtier (2) et le bras en saillie (9) se trouve entre les deux guides (5, 6).

4. Microcommutateur selon l'une des revendications 1 à 3, caractérisé en ce que le poussoir de commutation (4) est monté solidairement en rotation.

5. Microcommutateur selon l'une des revendications 1 à 4, caractérisé en ce que l'un des guides (5) a une section ovale guidée dans un palier également de forme ovale.

6. Microcommutateur selon l'une des revendications 1 à 5, caractérisé en ce que le guide (6) du poussoir de commutation (4) logé à l'intérieur du boîtier a une section en forme de T venant prendre dans un palier (10) également en forme de T.

7. Microcommutateur selon l'une des revendications 1 à 6, caractérisé en ce que l'organe d'enfoncement (10) pousse contre le contact fixe (24) dans la seconde position de commutation, lorsque le poussoir (4) du contact de commutation (15) est en position de fin de course.

8. Microcommutateur selon l'une des revendications 1 à 7, caractérisé en ce que le poussoir de commutation (4) est réalisé en une seule pièce avec le bras en saillie (9).

9. Microcommutateur selon l'une des revendications 1 à 8, caractérisé en ce que le dispositif à ressort bistable comporte un ressort de compression (14) coopérant avec le pont de contact (13).

10. Microcommutateur selon l'une des revendications 1 à 9, caractérisé en ce que le ressort de compression (14) est réalisé en une seule pièce avec le pont de contact (13).

11. Microcommutateur selon l'une des revendications 1 à 10, caractérisé en ce que le pont de contact (13) est recourbé en forme de griffe et peut se déformer élastiquement.

12. Microcommutateur selon l'une des revendications 1 à 11, caractérisé en ce que le bras en saillie (9) comporte une cavité (12) dans laquelle pénètre le ressort de compression (14).

13. Microcommutateur selon l'une des revendications 1 à 12, caractérisé en ce que l'extrémité libre du ressort de compression (14) et des ponts de contact (13) pénètre dans des encoches dirigées chaque fois dans des directions opposées, à l'intérieur du boîtier (2), avec précontrainte, au moins l'une des encoches étant reliée électriquement à un contact fixe (19).

14. Microcommutateur selon l'une des revendications 1 à 13, caractérisé en ce que des encoches sont prévues sur le contact fixe (19).

15. Microcommutateur selon l'une des revendications 1 à 14, caractérisé en ce que les extrémités libres du ressort de compression (14) et du pont de contact (13) s'appuient avec précontrainte aux sommets (17, 18) de l'extrémité libre du contact fixe (19) en forme d'encoche à courant, S.

16. Microcommutateur selon l'une des revendications 1 à 15, caractérisé en ce que le pont de contact (13) comporte au moins une ouverture (16) que traverse le poussoir de commutation (4).
